# EUROPÄISCHE PATENTSCHRIFT

(11) **EP 3 950 293 B1**
(45) Veröffentlichungstag und Bekanntmachung des Hinweises auf die Patenterteilung: **15.02.2023**
(21) Anmeldenummer: 21000187.1
(22) Anmeldetag: 16.07.2021
(51) Int. Cl.: B30B 9/30, B30B 3/04

(54) **VORRICHTUNG ZUM EINZIEHEN UND VERDICHTEN FESTER UND ELASTISCHER MATERIALIEN**
DEVICE FOR DRAWING AND COMPACTING SOLID AND ELASTIC MATERIALS
DISPOSITIF D'INSERTION ET DE COMPRESSION DS MATÉRIAUX SOLIDES ET ÉLASTIQUES

(30) Priorität: 03.08.2020 DE 202020003324 U
(43) Veröffentlichungstag der Anmeldung: 09.02.2022
(73) Patentinhaber: Hölle, Daniel, 72348 Rosenfeld-Leidringen (DE); Hölle, Gerhard, 72348 Rosenfeld-Leidringen (DE)
(72) Erfinder: Hölle, Daniel, 72348 Rosenfeld-Leidringen (DE); Hölle, Gerhard, 72348 Rosenfeld-Leidringen (DE)
(74) Vertreter: Ludewig, Rita

(56) Entgegenhaltungen:
- CN-A- 111 185 266
- DE-A1- 2 159 513

## Beschreibung

Die Erfindung betrifft eine Vorrichtung zum Einziehen und Verdichten fester und elastischer Materialien im Bereich des Erfassens, Sortierens, Recycelns und Wiederaufbereitens von Kunststoffen, Textilien, Pappe, Papier, Aluminiumblechen usw. in der Industrie, des Aufbereitens von Futtermitteln und Lagerstöffen für Tierställe in der Landwirtschaft etc.

Es sind eine Vielzahl von Verfahren und Vorrichtungen zum Erfassen, Sortieren, Recyceln und Wiederaufbereiten fester Materialien wie beispielsweise Kunststoffen, Textilien, fester organischer Stoffe wie Stroh, Heu etc. bekannt, die zum Beispiel zum Sortieren und Sammeln von Abfällen in Großküchen und Haushalten, Verpackungsanlagen, Logistiklagern, Versandhäusern, zum Knüllen, Zerkleinern und Pressen von Textilien, Faserstoffen, Pappe und Papier geeignet sind. Insbesondere beim Sammeln von Materialien werden verschiedene Verfahren, wie Verdichten durch Erwärmen, Zerkleinern, Erwärmen und Pressen unter Druck genutzt, um eine platzsparende Lagerung vor der weiteren Verwertung oder Vernichtung zu gewährleisten.

So ist zum Beispiel aus der EP 0 397 280 B1 ein Verfahren und eine Vorrichtung bekannt, bei der durch Erwärmen von Kunststoffmüll, in Form von thermoplastischer Verpackungsfolien in Blocks vorgesehen ist, wobei der Kunststoffabfall in einen Seitenwandungen, eine Bodenwandung und einen Stempel aufweisenden Behälter eingebracht wird; der Kunststoffabfall komprimiert wird, dem Kunststoffabfall durch die Seitenwandungen des Behälters Wärme zugeführt wird um die Oberfläche des Kunststoffabfalls zu erweichen, danach der Kunststoffabfall gekühlt wird, wobei die erweichte äußere Schicht hart wird und der dabei erhaltene komprimierte blockähnliche Kunststoffabfall aus dem Behälter entnommen werden kann, dadurch gekennzeichnet, dass die Kompression des Kunststoffabfalls bei einem Druck von 250 bis 400 g/cm2 durchgeführt wird, dem Kunststoffabfall außerdem über die feste Bodenwandung des Behälter und durch einen Stempel Wärme zugeführt wird, um die Oberfläche des Kunststoffabfalls bei einer Temperatur von 120 bis 180°C zu erweichen und weiter zu schmelzen, die Kühlung des Kunststoffabfalls durch Zuführung von Luft in den Behälter mit Hilfe eines Lüfters oder Gebläses für 5 bis 15 Minuten durchgeführt wird, wobei die erweichte und geschmolzene äußere Schicht hart wird. Wobei die Innenwände des Behälters mit Teflon beschichtet sind, um ein verkleben des Kunststoffs an den Innenwänden zu verhindern.

Die Vorrichtung zum Verfahren erscheint von einfacher Gestalt, erfordert jedoch durch Vorbehandlung des Kunststoffs durch Erwärmen, zur Komprimierung mit Druckeinrichtung, Abkühlen durch Luft mit Gebläse usw. einen hohen konstruktiven und verfahrenstechnischen sowie energetischen Aufwand, der vor allem kosten- und zeitaufwendig ist.

In der EP 0 605 709 B1 wird eine Vorrichtung zum Entsorgen von im Haushalt, insbesondere in der Küche anfallenden Abfallgegenständen aus Werkstoffen, wie Kunststoff, Metall, besonders Weißblech, Glas, in einem Gehäuse, zum Beispiel in einem Möbelstück angeordneten Schredder zum direkten Zerkleinern der anfallenden Abfallgegenstände, über einen Einwurfschacht des Schredders über einen Verteilerschacht unter dem Schredder, in mehrere nachgeordnete Behälter nach verschiedenen Werkstoffarten zuordenbar ist.

Auch diese Lösung ist konstruktiv aufwendig und nur für die Aufnahme zerkleinerter Abfälle und geringer Mengen geeignet.

Aus der Druckschrift EP 0 686 579 B1 ist auch eine Vorrichtung zum getrennten Aufnehmen, Verdichten und Lagern von Hausmüll bekannt. Die Vorrichtung umfasst eine Kipptür zur Aufnahme der Abfälle und eine Reihe von Vorrichtungen für die Abfallverarbeitung, in denen die Abfallprodukte komprimiert und verdichtet werden. Dazu gehören mehrere Aufnahmebehälter für Aufnahme verschiedener fester Abfälle. Geräte für die Positionierung eines jeden Aufnahmebehälters unter die entsprechende Verarbeitungsvorrichtung und eine Schalttafel mit separaten Schaltern für jede der verschiedenen Abfallarten, über die der jeweilige Abfall über die die jeweilige Müllverarbeitungsvorrichtung positionierbar ist. Die Vorrichtung umfasst außerdem Geräte für die Analyse einer oder mehrerer Eigenschaften der zu entsorgenden Abfälle, Geräte zur Überwachung der Vorgänge und für die Unterbrechung des Müllverarbeitungsprozesses. Dabei wird organisches Material getrocknet und zerkleinert, Kunststoffabfälle werden durch einen Kompaktierer verdichtet, damit das Material zerkleinert und transportiert werden kann. Dazu werden verzahnte Walzen für die Zerkleinerung von Plastikbehältern eingesetzt. Bei der Verarbeitung von Metallen wird ein Motor zum Antreiben einer Presse eingesetzt. DE 21 59 513 A1 offenbart eine Vorrichtung nach dem Oberbegriff des Anspruchs 1.

Auch hier handelt es sich um eine Vorrichtung, die konstruktiv aufwendig und teuer ist und eine zeitintensive Vorbearbeitung (Trocknen, Komprimieren, Zerkleinern, Pressen) des Materials erforderlich macht, um es verdichtet in Aufnahmebehältern aufzunehmen und zur Weiterverarbeitung zu geben.

Es war deshalb Aufgabe der Erfindung, eine Vorrichtung zu entwickeln, die einen kostengünstigen einfachen konstruktiven Aufbau gewährleistet, die beim Anwender eine wenig zeitintensive und hochleistungsfähige Benutzung gestattet und variabel, platzsparend ortsfest und/ oder transportabel einzusetzen ist.

Die Aufgabe wird, gemäß Anspruch 1, dadurch gelöst, dass eine Vorrichtung zum Einziehen und Verdichten fester und elastischer Materialien entwickelt wurde, dadurch gekennzeichnet, dass das Rahmengestell aus jeweils zwei horizontal und gegenüberliegend verbundenen Längsholmen und zwei gegenüberliegend angeordneten Querholmen gebildet ist, wobei die zwei Querholme in einem Stück ausgeführt und die zwei Längsholme in vertikaler Richtung geteilt sind und die getrennten Teile des jeweiligen Längsholms mit einer, beidseitig angeordneten Feder beweglich überbrückt, auseinander- und zusammenzuziehen sind, dass die Längsholme beidseitig parallel zu ihren Teilungsflächen jeweils mindestens durch eine Welle gegenüberliegend verbunden sind, auf der jeweils eine Zahnradwalze lagert, die jeweils aus mehreren separaten Zahnritzeln zusammengesetzt ist, die gegenläufig zueinander drehbar angeordnet sind und die im Zustand der Ruhe ineinandergreifen, wobei mindestens eine der Wellen als Antriebswelle zu einem Motor vorgesehen ist, dass alle Zahnritzel beidseitig durch Bleche auf den Wellen beabstandet sind, wobei die Bleche, auf den Wellen durch ihre identischen Außenkonturen die Zahnritzel in Richtung unter dem Rahmengestell radial überragen, die Blechkanten unter den Zahnradwalzen von diesen weggerichtet eine unterbrochene, horizontale Ebene bilden und jeweils gegenüberliegend an den, in einem Stück ausgeführten, Querholmen, unabhängig von der Drehung der Zahnritzel, feststehend stabil gehalten sind.

Hervorzuheben ist, der einfache und überschaubare Aufbau der Konstruktion, die preisgünstig in einem Bausatz herzustellen ist. Durch die Auswahl von mehr oder weniger stumpfflächigen Zahnritzeln mit bis zur Wellenoberfläche wahlweise unterschiedlich langen und kurzen Zahnflanken und deren beidseitige Beabstandung mit Blechen, sowie durch die Beweglichkeit des Rahmengestells in horizontaler Längsrichtung ist eine automatische, mechanische Anpassung des Abstandes der Zahnradwalzen, durch die angeordneten Federn, an die Stärke des Materials gegeben. Darüber hinaus können zur Stabilisierung des Einzugs- und Vorverdichtungseffektes der Vorrichtung, beispielsweise zum Einzug luftgefüllter Verpackungsmaterialien, die Zahnflanken zusätzlich mit einem oder mehreren Stich- oder Schnittelementen, wie Spikes oder spitzen Klingen, ausgestattet werden. Die Materialteile werden dabei nicht zerkleinert sondern abgeflacht und vorverdichtet, in das darunter angeordnete Aufnahmebehältnis abgegeben und weiter verdichtet.

Besonders hervorzuheben sind die zwischen den Zahnritzeln der Zahnradwalzen auf den Wellen angeordneten Bleche, die zwei Funktionen erfüllen. Sie ragen durch ihre Außenkontur unterhalb der Zahnradwalzen radial in das Aufnahmebehältnis und werden endseitig an den gegenüberliegenden Querholmen fest gehalten. Dabei bilden die radial nach unten gerichteten Blechkanten über die gesamte horizontale Breite des Rahmengestells eine unterbrochene stabile Haltefläche, die einerseits verhindert, dass das eingezogene Material wieder zurück in die Zahnradwalzen gelangen und die andererseits das bereits im Aufnahmebehältnis befindliche Material in Richtung desselben festhält und das Material bei zunehmend voller werdenden Aufnahmebehältnis mechanisch zusammenpresst und immer fester verdichtet wird.

Sehr vorteilhaft ist es auch, gemäß Anspruch 2, dass das Rahmengestell mit den vertikal getrennten Längsholmen beidseitig an einem beliebigen Montagegestell auf Schienen oder Wellen längs beweglich gelagert ist und mindestens ein Motor an dem Montagegestell zur Verbindung mit jeweils mindestens einer Antriebswelle lösbar angeordnet ist. Die flexible Anordenbarkeit des Rahmengestells auf einem beliebigen, den jeweils beim Anwender vorhandenen Platzverhältnissen angepasstes Montagegestell, das nach Bedarf in längs verlaufenden Schienen oder auf Wellen eine längs verschiebbare Beweglichkeit des Rahmengestells gewährleistet, unterstützt die vielseitige Anwendbarkeit beim jeweiligen Anwender.

Die auf dem Rahmengestell aufzusetzende Materialaufnahme, und das an der Unterseite angeordnete Aufnahmebehältnis, gemäß Anspruch 3, gewährleistet ein einfaches Einwerfen des einzuziehenden Materials und stellt für die Nutzer einen erheblichen Sicherheitsfaktor dar, in dem diese nicht mit den Zahnradwalzen in Berührung kommen können. Durch eine beispielsweise zusätzlich angeordnete Sensortechnik ist dem Bediener, beim Einwerfen des zu recycelnden Materials in die Materialaufnahme und beim Wechseln des mit dem verdichteten Material gefüllten Aufnahmebehältnisses, kein Zugriff zu den Zahnradwalzen möglich.

Vorteilhaft ist darüber hinaus, dass, gemäß Anspruch 4, die in das Aufnahmebehältnis ragenden Bleche eine ungewollte Rückführung des bereits eingezogenen Materials in die Zahnradwalzen verhindern, wodurch ein Blockieren der Zahnradwellen vermeidbar ist und diese somit vor ungewollten Unterbrechungen bzw. Ausfällen der Vorrichtung gesichert sind. Zeitaufwendige Reparaturen werden demzufolge vermieden.

Hervorzuheben ist, gemäß Anspruch 5, ebenfalls, dass der Motor derart justierbar ist, dass er bei Überlastung, beispielsweise bei vollem Aufnahmebehältnis abschaltet. Das gestattet eine sicherheitstechnische Abschaltung zur Vermeidung eines Motorausfalls und gewährleistet, dass die Anwender erkennen, dass das Aufnahmebehältnis voll ist und ausgetauscht werden muss.

Besonders vorteilhaft ist, gemäß Anspruch 6, dass zum Einziehen und Vorverdichten auch zu recycelnder Materialarten und -formen an Stelle von Zahnradwalzen Kunststoff- oder Gummiwalzen mit unterschiedlicher Formen- und Oberflächengestaltung einzusetzen sind und die Materialarten und -formen sowie Größen aller Vorrichtungsteile an die jeweiligen Anwendungsbereiche anzupassen sind. Diese Variante ist besonders auch aus sicherheitstechnischen Gründen, beispielsweise für das Einziehen von PP-, PET- und Polyesterumreifungsbändern von Bedeutung. Diese vergleichsweise schmalen Teile werden von den Umfangsflächen der Kunststoff- oder Gummiwalzen mit unterschiedlicher Formen- und Oberflächengestaltung fest gehalten und demzufolge gerade und vertikal nach unten eingezogen.

Schließlich unterstützt, gemäß Anspruch 7, die Gestaltung des Montagegestells als ortfesten Rahmen oder mit angeordneten Rollen die Variabilität des Einsatzes des erfindungsgemäßen Rahmengestells.

Die Erfindung soll nachstehend anhand eines Ausführungsbeispiels näher beschrieben werden. Die Zeichnungen zeigen dabei in
- Fig.1: die prinzipielle perspektivische Draufsicht des erfindungsgemäßen Rahmengestells auf einem Montagegestell mit symbolisch angeordnetem Motor,
- Fig.2: die prinzipielle perspektivische Ansicht des Rahmengestells von unten, mit geschlossenen Längsholmen, quer angeordneten Wellen und darauf angeordneten Zahnritzeln mit beabstandenten Blechen,
- Fig.3: die prinzipielle perspektivische Ansicht des Rahmengestells von unten, mit geöffneten Längsholmen, und eingezogenem Material,
- Fig.4: die prinzipielle Seitenansicht des Rahmengestells mit einer aufgesetzten Materialaufnahme und einem darunter angeordneten Aufnahmebehältnis und von Blechen vertikal geführtem Material, eingesetzt in einem mobilen Montagegestell.

Im Fig.1 ist eine prinzipielle perspektivische Draufsicht auf das erfindungsgemäße Rahmengestells 1 mit zwei gegenüberliegend angeordneten, mittig geteilten, geschlossenen, Längsholmen 1.1 und zwei gegenüberliegend angeordneten in einem Stück ausgeführten Querholmen 1.2 dargestellt. Beidseitig von den Teilungsflächen der Längsholme 1.1 ist beispielsweise jeweils eine Welle 5 mit jeweils vorzugsweise einer Zahnradwalze 2 angeordnet, die aus mehreren Zahnritzeln 2.1 zusammengesetzt ist und die beidseitig durch Bleche 6 beabstandet sind, wobei die Bleche 6, gemäß Fig.2, unterhalb der Zahnritzel 2.1 vertikal herausragen und mit ihrer Kontur endseitig und gegenüberliegend an den Querholmen 1.2 des Rahmengestells 1 stabil gehalten sind. Zum Einziehen und Vorverdichten spezieller zu recycelnder Materialien, können zur Stabilisierung des Einzugs- und Vorverdichtungseffektes der Vorrichtung, beispielsweise auch zum Einzug und der Vorverdichtung luftgefüllter Verpackungsmaterialien, die Zahnflanken der Zahnritzel 2.1 zusätzlich mit einem oder mehreren Stich- oder Schnittelementen, wie Spikes oder spitzen Klingen, ausgestattet werden.

Die beiden Teile der gegenüberliegend angeordneten, Längsholme 1.1 sind jeweils durch eine, in den Zeichnungen nicht näher dargestellte, Feder 4, beispielsweise eine Zugfeder, überbrückt, die, gemäß Fig.3, beim Einführen von Material zwischen die Zahnradwalzen 2 dehnbar in horizontaler Längsrichtung auseinander zu drücken sind und nachdem das Material die Zahnradwalzen 2 durchlaufen hat, wieder zusammengezogen werden, wodurch die Zahnradwalzen 2 wieder ineinandergreifen. Das Rahmengestell 1 ist zunächst als Bausatz herstellbar und wird nun in einem beliebigen Montagegestell 8 mit seinen Längsholmen 1.1 beidseitig gelagert. Damit die längsseitige horizontale Bewegung des Rahmengestells1 gewährleistet werden kann, sind in den beiden gegenüber liegenden Längsteilen des Montagerahmens 8 vorzugsweise, in den Zeichnungen nicht näher dargestellte, Schienen, angeordnet, in denen sich die Längsholme 1.1 des Rahmengestells 1 bei der Aufnahme von Material zwischen den Zahnradwalzen 2 in einer horizontalen Ebene dehnen und zusammenziehen können. Ein symbolisch dargestellter Motor 3, vorzugsweise ein Elektromotor, wird mit einer der Wellen 5, die als Antriebswelle dient, gekoppelt und ist am Montagegestell 8 befestigt und mit dem Rahmengestell 1 lösbar verbunden. Selbstverständlich können auch mehrere Wellenpaare 5 mit Zahnradwalzen 2 und Blechen 6 nebeneinander oder untereinander angeordnet werden und von jeweils einem oder weiteren Motoren 3 angetrieben werden.

Gemäß Fig.4 ist auf dem Rahmengestell 1 eine Materialaufnahme 9 aufgesetzt, die beispielsweise als konkav ausgebildeter Blechmantel ausgebildet ist, der die Wellen 5 und die nach oben gerichteten Zahnradwalzen 2 überbrückt und nach außen verschließt. In diesen kann der Nutzer von oben Material einwerfen, was in das Rahmengestell 1 zwischen die Zahnradwalzen 2 fällt, von diesen erfasst wird und zwischen den Zahnritzeln 2.1 und den, diese beabstandenten, Blechen 6 in ein, unter dem Rahmengestell 1 angeordnetes Aufnahmebehältnis 7, beispielsweise einen Kunststoffsack, eingezogen wird. Je voller das Aufnahmebehältnis 7 wird, steigt die Oberfläche des Materials nach oben an. Die Bleche 6 ragen aus dem Rahmengestell 1 vertikal in das Aufnahmebehältnis 7 hinein und bilden, gemäß Fig.2 und 3, eine vertikal nach unten gerichtete, unterbrochene Ebene, die die Oberfläche des Materials im gefüllten Aufnahmebehältnis 7 nach unten drückt und zunehmend fest verdichtet. Füllt sich der beispielsweise eingesetzte Kunststoffsack und kann sich das Material nicht weiter nach unten bewegen, wird der Motor 3 überlastet und hält entsprechend seiner vorher erfolgten Justage automatisch an. Die Nutzer wissen nun, dass das Aufnahmebehältnis 7 ausgewechselt werden und durch ein leeres Aufnahmebehältnis 7 ausgetauscht werden muss. Gemäß Fig.4 ist das Rahmengestell 1 beispielsweise auf einem fahrbaren Montagegestell 10 gelagert. Der Nutzer kann deshalb die komplettierte Vorrichtung an einen anderen Ort bewegen, wo neues, einzuziehendes und zu verdichtendes Material bereitliegt.

Zum Einziehen PP-, PET- und Polyesterumreifungsbänder, können an Stelle der Zahnradwalzen 2 auch Kunststoff- oder Gummiwalzen mit unterschiedlicher Form- und Oberflächengestaltung auf den Wellen angeordnet werden, die ebenfalls durch Bleche 6 beabstandet sind. Diese Walzenausführungsform gestattet ein vertikales Einziehen der Umreifungsbänder und verhindert vor allem deren Rückführung zwischen die Kunststoff- oder Gummiwalzen.

### Liste der verwendeten Bezugszeichen

- 1: Rahmengestell
1.1 Längsholme vertikal geteilt,
1.2 Querholme in einem Stück,
- 2: Zahnradwalzen,
2.1 Zahnritzel,
- 3: Motor,
- 4: Federn an den Querholmen,
- 5: Welle,
- 6: Bleche,
- 7: Aufnahmebehältnis,
- 8: Montagegestell,
- 9: Materialaufnahme,
- 10: fahrbares Montagegestell

## Patentansprüche

1. Vorrichtung zum Einziehen und Verdichten fester und elastischer Materialien, bestehend aus einem Rahmengestell (1) an dem gegenläufig zueinander drehende Zahnrad-, Kunststoff- oder Gummiwalzen (2) mit unterschiedlichen Formen und Oberflächen angeordnet sind, die mit einem Motor (3) angetrieben werden,
wobei
das Rahmengestell (1) aus jeweils zwei horizontal und gegenüberliegend verbundenen Längsholmen (1.1) und Querholmen (1.2) gebildet ist,
**dadurch gekennzeichnet dass** die
zwei Querholme (1.2) in einem Stück ausgeführt und die zwei Längsholme (1.1) in vertikaler Richtung geteilt sind und die getrennten Teile des jeweiligen Längsholms (1.1) mit einer, beidseitig angeordneten Feder (4) beweglich überbrückt und auseinander- und zusammenzuziehen sind,
dass die Längsholme (1.1) beidseitig parallel zu ihren Teilungsflächen jeweils mindestens durch eine Welle (5) gegenüberliegend verbunden sind, auf der jeweils eine Zahnradwalze (2) lagert, die jeweils aus mehreren separaten Zahnritzeln (2.1) zusammengesetzt ist, die gegenläufig zueinander drehbar angeordnet sind und die im Zustand der Ruhe ineinandergreifen, wobei mindestens eine der Wellen (5) als Antriebswelle zu einem Motor (3) vorgesehen ist,
dass alle Zahnritzel (2.1) beidseitig durch Bleche (6) auf den Wellen (5) beabstandet sind, wobei die Bleche (6), auf den Wellen (5) durch ihre identischen Außenkonturen.die Zahnritzel (2.1) in Richtung unter dem Rahmengestell (1) radial überragen, die Blechkanten unter den Zahnradwalzen (2) von diesen weg gerichtet eine unterbrochene, horizontale Ebene bilden und die jeweils gegenüberliegend an den in einem Stück ausgeführten Querholmen (1.2), unabhängig von der Drehung der Zahnritzel (2.1), feststehend stabil gehalten sind.

2. Vorrichtung zum Einziehen und Verdichten fester und elastischer Materialien nach Anspruch 1, **dadurch gekennzeichnet, dass** das Rahmengestell (1) mit den vertikal getrennten Längsholmen (1.1.) beidseitig an einem beliebigen Montagegestell (8) auf Schienen oder Wellen längs beweglich gelagert ist und mindestens ein Motor (3) an dem Montagegestell (8) zur Verbindung mit der jeweiligen Antriebswelle lösbar angeordnet ist.

3. Vorrichtung zum Einziehen und Verdichten fester und elastischer Materialien, nach Anspruch 1, **dadurch gekennzeichnet, dass** das Rahmengestell (1) mit einer oben aufgesetzten Materialaufnahme (9) ausgestattet ist und an dessen Unterseite das Aufnahmebehältnis (7) auswechselbar angeordnet ist.

4. Vorrichtung zum Einziehen und Verdichten fester und elastischer Materialien, nach Anspruch 1, **dadurch gekennzeichnet, dass** das jeweils, zwischen den Zahnradwalzen (2), eingezogene Material zwischen den in das Aufnahmebehältnis (7) hineinragenden Blechen (6) vorverdichtet in das sich füllende Aufnahmebehältnis (7) fällt, durch die, über die gesamte Breite des Rahmengestells (1) im Aufnahmebehältnis (7) gebildete horizontale Ebene der Bleche (6) im Aufnahmebehältnis (7) zu verdichten und eine ungewollte Rückführung zwischen die Zahnradwalzen (2) zu verhindern ist.

5. Vorrichtung zum Einziehen und Verdichten fester und elastischer Materialien, nach einem der vorhergehenden Ansprüche, **dadurch gekennzeichnet, dass** bei vollem Aufnahmebehältnis (7) und dadurch bedingter höher werdender Belastung des Motors (3), entsprechend seiner angepassten Justierung die Vorrichtung automatisch abzuschalten und das Aufnahmebehältnis (7) mit dem fest verdichteten Material auszutauschen ist.

6. Vorrichtung zum Einziehen und Verdichten fester und elastischer Materialien, nach einem der vorhergehenden Ansprüche, **dadurch gekennzeichnet, dass** zum Einziehen und Vorverdichten auch zu recycelnder Materialarten und -formen an Stelle von Zahnradwalzen (2) Kunststoff- oder Gummiwalzen mit unterschiedlicher Formen- und Oberflächengestaltung einzusetzen sind und die Materialarten und -formen sowie Materialgrößen aller Vorrichtungsteile an die jeweiligen Anwendungsbereiche anzupassen sind.

7. Vorrichtung zum Einziehen und Verdichten fester und elastischer Materialien, nach einem der vorhergehenden Ansprüche, **dadurch gekennzeichnet, dass** das jeweilige Montagegestell (8) zur Aufnahme des Rahmengestells (1), je nach Einsatzgebiet ortsfest oder mit einem fahrbaren Montagegestell (10) ausgestattet ist.

## Claims

1. A device for drawing in and compressing solid and elastic materials, the device consisting of a frame structure (1) on which geared, plastic or rubber rollers (2) which rotate in opposite directions toward one another are disposed, the rollers having different shapes and surfaces and being driven by a motor (3), wherein the frame structure (1) is made up of pairs of opposing connected horizontal longitudinal beams (1.1) and horizontal cross beams (1.2), **characterized in that** the two cross beams (1.2) are made in one piece and the two longitudinal beams (1.1) are split in half vertically, the separated parts of each longitudinal beam (1.1) being movably bridged by a spring (4) which is disposed on both sides, the two beams being pulled apart and pulled back together,
that the longitudinal beams (1.1) opposite one another are connected at least by a respective shaft (5) on each side parallel to the split surfaces, a geared roller (2) being mounted on each shaft, each of said rollers being made up of a plurality of separate pinions (2.1) which are disposed rotatably relative to one another in opposite directions and which in the state of rest interlock with one another, at least one of the shafts (5) being provided as a drive shaft of a motor (3),
that all of the pinions (2.1) are separated on both sides by plates (6) on the shafts (5), the plates (6), due to the identical outer contours thereof on the shafts (5), radially protruding past the pinions (2.1) in the direction of a receptacle (7) disposed under the frame structure (1), the plate edges below the geared rollers (2) forming an interrupted horizontal plane pointing away from the geared rollers, each of the plate edges also being held fixedly stable opposite to and under the cross beams (1.2) designed in one piece, independent of the rotation of the pinions (2.1).

2. The device for drawing in and compressing solid and elastic materials according to claim 1, **characterized in that** the frame structure (1) with the vertically-split longitudinal beams (1.1) on both sides is mounted on an arbitrarily selected mounting structure (8) longitudinally movably on rails or shafts, and at least one motor (3) is detachably disposed on the mounting structure (8) for connection to the respective drive shaft.

3. The device for drawing in and compressing solid and elastic materials according to claim 1, **characterized in that** the frame structure (1) is equipped with a material receiver (9) placed on top, and the receptacle (7) is disposed under the bottom of the frame structure and can be exchanged.

4. The device for drawing in and compressing solid and elastic materials according to claim 1, **characterized in that** the material drawn in between the geared rollers (2) between the plates (6) which protrude into the receptacle (7) falls precompressed into the receptacle (7) being filled, and is compressed in the receptacle (7) by the horizontal plane of the plates (6), the plane formed in the receptacle (7) across the entire width of the frame structure (1), thereby preventing unwanted recirculation of the material back between the geared rollers (2).

5. The device for drawing in and compressing solid and elastic materials according to one of the preceding claims, **characterized in that** when the receptacle (7) is full and the load on the motor (3) is becoming ever higher as a result, the device is shut down automatically according to the adjustment setting thereof, and the receptacle (7) containing the compressed solid material is exchanged.

6. The device for drawing in and compressing elastic material according to one of the preceding claims, **characterized in that** to draw in and pre-compress material types and shapes that are to be recycled, plastic or rubber rollers having different shapes and surface designs are used instead of geared rollers (2), and the material types and shapes and material sizes of all device parts are adapted to the respective areas of application.

7. The device for drawing in and compressing solid and elastic materials according to one of the preceding claims, **characterized in that** the respective mounting structure (8) is equipped with a locally fixed or mobile mounting structure (10) for receiving the frame structure (1), depending on the area of use.

## Revendications

1. Dispositif d'insertion et de compression de matériaux solides et élastiques, constitué d'une structure de cadres (1), sur laquelle des rouleaux dentés, des rouleaux en matière plastique ou en caoutchouc (2) de formes et de surfaces diverses, sont disposés, mis en rotation dans des sens mutuellement opposés, qui sont entraînés avec un moteur (3), où la structure de cadres (1) est formée par respectivement deux montants longitudinaux (1.1) et transversaux (1.2), reliés et situés opposé l'un par rapport à l'autre, **caractérisé en ce que** les deux montants transversaux (1.2) sont conçus en une seule pièce et les deux montants longitudinaux (1.1) sont divisés dans le sens vertical et les parties séparées d'un montant longitudinal (1.1) respectif sont pontées de manière mobile avec un ressort (4) disposé des deux côtés et peuvent être dépliées et rentrées les unes dans les autres,
que les montants longitudinaux (1.1) sont reliés opposés, des deux côtés, parallèlement par rapport à leur surface de séparation respectivement par au moins un arbre (5), sur lequel repose respectivement un rouleau denté (2), qui est assemblé respectivement avec plusieurs pignons dentés (2.1) séparés, qui sont disposés en pouvant tourner dans des sens opposés les uns par rapport aux autres et qui s'interpénètrent dans l'état de repos, où au moins un des arbres (5) est prévu comme étant un arbre d'entraînement pour un moteur (3),
que tous les pignons dentés (2.1) sont séparés des deux côtés par des tôles (6) sur les arbres (5), où les tôles (6) sur les arbres (5) dépassent radialement en direction du dessous de la structure de cadre (1), par leurs contours extérieurs identiques, les pignons dentés (2.1), les bords de tôle forment un plan horizontal interrompu en-dessous des rouleaux dentés (2) en s'éloignant de ceux-ci et les montants transversaux (1.2) exécutés d'un seul tenant situés respectivement à l'opposé sont maintenus en place de manière stable indépendamment de la rotation des pignons dentés (2.1).

2. Dispositif d'insertion et de compression de matériaux solides et élastiques selon la revendication 1, **caractérisé en ce que** la structure de cadres (1) est logée mobile longitudinalement avec les montants longitudinaux (1.1) séparés verticalement sur les deux côtés sur une structure de montage (8) soit sur des rails, soit sur des arbres, et au moins un moteur (3) est disposé amovible sur la structure de montage (8) pour une liaison avec l'arbre d'entraînement respectif.

3. Dispositif d'insertion et de compression de matériaux solides et élastiques selon la revendication 1, **caractérisé en ce que** la structure de cadres (1) est équipée d'un réceptacle pour le matériau (9) posé sur le dessus et le réceptacle d'accueil (7) est disposé, permutable, sur sa face inférieure.

4. Dispositif d'insertion et de compression de matériaux solides et élastiques selon la revendication 1, **caractérisé en ce que** le matériau respectivement inséré entre les rouleaux dentés (2) tombe dans le réceptacle d'accueil (7) en train de X se remplir, précomprimé entre des tôles (6) pénétrant dans le réceptacle d'accueil (7), par lesquelles, le plan horizontal des tôles (6) dans le réceptacle d'accueil (7) , formé sur toute la largeur de la structure de cadres (1) dans le réceptacle d'accueil (7), peut être comprimé et un recyclage non souhaité entre les rouleaux dentés (2) peut être évité.

5. Dispositif d'insertion et de compression de matériaux solides et élastiques selon l'une des revendications précédentes, **caractérisé en ce que,** pour un réceptacle d'accueil (7) rempli et, par conséquent, une sollicitation devenant plus importante pour le moteur (3), pour un ajustement adapté de celui-ci, le dispositif doit être arrêté automatiquement et le réceptacle d'accueil (7) avec le matériau fortement comprimé doit être remplacé.

6. Dispositif d'insertion et de compression de matériaux solides et élastiques selon l'une des revendications précédentes, **caractérisé en ce que,** pour l'insertion et la précompression de types et de formes de matériaux également à recycler, on peut employer à la place des rouleaux dentés (2) des rouleaux en matière plastique ou en caoutchouc avec des conceptions de formes et de surfaces diverses et on peut adapter les types et les formes des matériaux ainsi que les dimensions des matériaux de toutes les pièces du dispositif aux domaines d'applications correspondants.

7. Dispositif d'insertion et de compression de matériaux solides et élastiques selon l'une des revendications précédentes, **caractérisé en ce que** la structure de montage (8) respective peut être fixe ou être équipée avec un châssis de montage (10) mobile pour la réception de la structure de cadres (1) en fonction du domaine d'utilisation.
